# EUROPÄISCHE PATENTSCHRIFT

(11) **EP 3 429 934 B1**
(45) Veröffentlichungstag und Bekanntmachung des Hinweises auf die Patenterteilung: **09.03.2022**
(21) Anmeldenummer: 17710961.8
(22) Anmeldetag: 16.03.2017
(51) Int. Cl.: B65D 19/44, B65D 19/38

(54) **KIPPSCHUTZVORRICHTUNG FÜR EINE PALETTE**
SUPPORT DEVICE FOR A PALLET
DISPOSITIF DE SUPPORT POUR UNE PALETTE

(30) Priorität: 16.03.2016 DE 102016104861
(43) Veröffentlichungstag der Anmeldung: 23.01.2019
(73) Patentinhaber: Sprick GmbH Bielefelder Papier- und Wellpappenwerke & Co., 33607 Bielefeld (DE)
(72) Erfinder: SCHALK, Bastian, 32758 Detmold (DE)
(74) Vertreter: Schmid, Nils T.F.
(86) Internationale Anmeldenummer: PCT/EP2017/056285
(87) Internationale Veröffentlichungsnummer: WO 2017/158115

(56) Entgegenhaltungen:
- EP-A1- 1 454 834
- WO-A1-2015/180870
- BE-A6- 1 011 601
- CH-A5- 653 306
- DE-A1-102010 000 535
- DE-B3-102005 051 347
- US-A- 3 091 195
- US-A1- 2013 284 687

## Beschreibung

Die Erfindung betrifft eine Kippschutzvorrichtung zum lösbaren Montieren oder Ansetzen an einer Transportpalette, wie eine genormte Transportpalette, wie beispielsweise eine Euro-Palette. Genormte Transportpaletten werden beispielsweise in Europa unter der registrierten Marke EPAL von der European Pallet Association e.V. zertifiziert. Es sind weitere Gattungen von genormten Transportpaletten bekannt, die Industriepaletten oder Asiapaletten heißen, die eigene Dimensionsspezifikationen haben, die in den vorliegenden Anmeldeunterlagen als Transportpalette berücksichtigt sein sollen.

Aus DE 20 2011 052 068 U1 ist eine Transportsicherungsvorrichtung zum Befestigen von Fässern auf Transportpaletten bekannt, bei der eine Paneeleinrichtung auf die Fässer aufgelegt wird und Einschnitte an den Umfangsseiten aufweist, um mithilfe von Spannbändern die Paneeleinrichtung und die Transportpalette gegeneinander zu verspannen, sodass die Fässer auf der Transportpalette fixiert sind. Diese Art der Transportgutsicherung ist jedoch sehr zeitaufwendig und benötigt bei der Montage zusätzlich zu der Paneeleinrichtung spezifische Spannbandvorrichtungen. Die Spannbandvorrichtung kann nur bei starren Transportgütern, wie Fässern, eingesetzt werden. Bei leicht verletzbaren Transportgütern ist eine Spannbandvorrichtung ungeeignet.

DE 36 31 737 A1 beschreibt eine Vorrichtung zum Abstützen von Gütern unterschiedlicher Formen und Abmessungen auf Paletten. Verstellleisten sind in Längsspalten zwischen den die Palettenoberseite bildenden Auflagebrettern angeordnet. Die Verstellleiste weist Stützblöcke auf, gegen die das Transportgut gerückt werden kann, wodurch sie in Längsrichtung der Verstellleisten und parallel zur Ladefläche der Paletten unverrückbar sind. Die Verstellleisten sind vor dem Beladen der Transportpalette auf der Palette anzubringen.

DE 295 17 203 U1 betrifft eine Vorrichtung zum Fixieren von gestapelten plattenartigen Gegenständen auf einer Transportpalette, die zwei gegeneinander bewegbare, die plattenartigen Gegenstände und den Träger einfassende Spannelemente aufweist, die zum Ausüben einer Klemmkraft auf die eingefassten Gegenstände zusammenwirkend miteinander verbunden sind. Solch eine Vorrichtung ist jedoch nicht dazu geeignet, empfindliche Transportgüter abzustützen. Des Weiteren ist diese Art der Sicherung montageaufwendig und benötigt zusätzlich eine Einrichtung zum Bewegen der Spannelemente und zum Aufbringen der Klemmkraft.

Gemäß G 81 37 577 U1 ist eine Stapelpalette zum Lagern von Stapeln aus Endlospapier bekannt, die seitliche Abstützungen in Form von Kurzstützen aufweisen, die um die Papierstapel angeordnet sind, um ein Verrutschen des Stapels zu verhindern. Solche Abstützelemente geringer Höhe dienen jedoch nicht dazu, den Stapel gegen ein Umfallen zu sichern.

EP 1 454 834 A1 offenbart ein Anbauteil für eine Palette. WO 2015 / 18 0870 A1 offenbart eine Transporthilfsvorrichtung und ein Verfahren zu dessen Anwendung. CH 653 306 offenbart eine Palettenbefestigungsstruktur. BE 1011601 offenbart ein Verfahren zum Transportieren von Gegenständen auf Transportpaletten und Stützrahmen für das Verfahren. US 3,091,195 offenbart eine Palettenaufbaustruktur.

Es ist Aufgabe der Erfindung, die Nachteile des Standes der Technik zu überwinden, insbesondere eine Stützsäule zum lösbaren Ansetzen an einer insbesondere genormten Transportpalette bereitzustellen, mit der ein einfaches und schnell zu montierendes Abstützen des auf der Palette gelagerten Transportguts erreicht wird, wobei insbesondere ein sensibles Transportgut, wie Papierstapel, aufgrund von Stützkräften unbeschädigt bleiben soll und/oder die Transportpalette bereits mit dem Transportgut belegt ist.

Die Aufgabe wird durch die Merkmale von Anspruch 1 gelöst.

Danach ist eine zur Transportpalette separate Kippschutzvorrichtung zum lösbaren Montieren oder Ansetzen an einer Transportpalette vorgesehen. Die Transportpalette hat eine Abstellseite zum Abstellen auf dem Boden und eine der Abstellseite diametral gegenüberliegende insbesondere parallel dazu ausgerichtete Auflageseite, auf der das Transportgut abzulegen ist und die insbesondere durch mehrere parallel in Abstand zueinander angeordnete, horizontale Auflageplatten, wie Auflagebretter, gebildet ist. Üblicherweise ist der Abstand der Auflageplatten genormt und soll als Auflageplattenabstand bezeichnet sein. Vorzugsweise sind die Transportpaletten aus Holz gebildet, so dass sie bei Druckbelastung einer zulässigen Verformung nachgeben können, ohne dass die Funktionsfähigkeit der Transportpalette in Mitleidenschaft gezogen ist. Die mit der Kippschutzvorrichtung zusammenwirkende Transportpalette kann eine genormte Transportpalette, wie eine Euro-Palette sein, die entsprechend der EPAL zertifiziert und/oder registriert sein kann. Es sei klar, dass auch zukünftige Transportpaletten mit der erfindungsgemäßen Kippschutzvorrichtung zusammenwirken können. Die Kippschutzvorrichtung dient dazu, an der Transportpalette angebracht eine Geländerfunktion für das seitliche Halten des Transportguts bereitzustellen, wobei die Kippschutzvorrichtung zusammen mit der Transportpalette bewegt werden soll, um ein Umkippen des Transportguts zu verhindern, aber nicht ständig an der Transportpalette angebracht sein muss, sondern leicht ansetzbar und demontierbar zu sein hat, damit das Transportgut bei dem Beladen der Transportpalette ungehindert zur Auflageseite der Transportpalette gelangen kann. Zusätzlich soll die Kippschutzvorrichtung dazu dienen, das Transportgut schonend auf die Transportpalette aufzulegen und davon leicht, insbesondere wenige Zentimeter, wie 1 bis 10 cm, anzuheben, um die Transportpalette unter Umständen unter dem angehobenen Transportgut hindurchzuschieben oder herauszuziehen. Insofern dient die erfindungsgemäße Kippschutzvorrichtung nicht nur dazu, einen Kipp- oder Umfallschutz für das Transportgut auf der Transportpalette sicherzustellen, sondern auch beim Bestücken und Entladen der Transportpalette das Transportgut anzuheben oder abzulegen. Die Kippschutzvorrichtung hat einen Einsatzzustand, in dem die Kippschutzvorrichtung an der Transportpalette angesetzt ist, insbesondere ausschließlich unter dem Einfluss der Gewichtskraft des Transportguts mit der Transportpalette verklemmt ist, um insbesondere die beiden oben genannten Funktionsaufgaben zu erfüllen. Die Kippschutzvorrichtung hat auch einen Lagerzustand, in dem die Kippschutzvorrichtung von der Transportpalette getrennt gelagert werden kann. Der Einsatzzustand ist insbesondere dadurch ausgelegt, dass die Kippschutzvorrichtung ohne ein zusätzliches Befestigungselement, wie Klemmen, Schrauben, etc., an der Transportpalette befestigt ist. Hierzu werden ausschließlich Klemm- und Haltekräfte genutzt, die sich unter Einfluss der Gewichtskraft des Transportguts selbst und der Kippschutzvorrichtung ergeben.

Die erfindungsgemäße Kippschutzvorrichtung umfasst eine Haltesäule, die sich im Einsatzzustand über der Transportpalette insbesondere im Wesentlichen vertikal zur Auflageseite nach oben erstreckt. Die Haltesäule soll derart lang ausgeführt sein, dass sie sich wenigstens um 30 cm über der Auflageseite nach oben erstreckt, um seitliche Kippkräfte auch größerer Transportgüter aufnehmen zu können. Vorzugsweise erstreckt sich die Haltesäule um 50, 60, 70, 80 oder 100 cm über der Auflageseite, wobei insbesondere die Haltesäulenhöhe kleiner als 110 cm sein soll. Insbesondere kann die Haltesäule eine dem Transportgut zugewandte Halteseite aufweisen, die im Wesentlichen flächig und/oder eben ist. Beispielsweise kann die Haltesäule eine großflächige Plattenform oder eine stegförmige Rahmenstruktur aufweisen, bei der die Rahmenstreben die ebene Halteseite definieren. Besonders geeignet ist die erfindungsgemäße Kippschutzvorrichtung, wenn das Transportgut ein Papierstapel, insbesondere ein Leporellogefalteter Papierstapel, ist, der aufgrund seiner Faltung eine besondere Neigungsrichtung aufweist. Dabei ist von Vorteil, dass der Papierstapel eine ebene Basisseite hat, mit der die Kippschutzvorrichtung beim Verklemmen vorteilhaft zusammenwirken kann. Im Besonderen ist die Haltesäule dazu ausgelegt, einen quaderförmigen Papierstapel mit einer im Wesentlichen vertikalen flachen Stapelseite haltend aufzunehmen. An die flache Quaderseite ist die Haltesäule formangepasst. Des Weiteren hat die erfindungsgemäße Kippschutzvorrichtung eine sich von der Haltesäule längs der Transportpalettenhöhe nach unten erstreckende Bodenabstützung mit einem dem Boden zugewandten Stützende für eine Abstützung am Boden. Die Transportpalettenhöhe bestimmt sich aus dem Vertikalabstand zwischen der Abstellseite und der Auflageseite der Transportpalette. Des Weiteren hat die erfindungsgemäße Kippschutzvorrichtung einen an der Haltesäule sowie der Bodenabstützung befestigten Zinkenabschnitt zum Untergreifen des Transportguts und zum Eingreifen in den Auflageplattenzwischenraum, der seitlich durch benachbarte Auflageplatten und vertikal unten durch einen Basisbalken der Transportpalette begrenzt ist, der die Auflageplatten miteinander fest verbindet. Vertikal oben ist der Auflageplattenzwischenraum offen und wird durch das Transportgut, insbesondere den Papierstapel, bedeckt.

Vorzugsweise ist die Vertikalstärke des Zinkenabschnitts insbesondere auf die vertikale Höhe des Auflageplattenzwischenraums dimensionell angepasst, insbesondere so dass der Zinkenabschnitt bei der mit dem Transportgut, wie dem Papierstapel, bereits belegten Transportplatte in den Auflageplattenzwischenraum einschiebbar ist, insbesondere ohne ein Anheben des Transportguts zu veranlassen, oder zumindest ein Anheben des Stapels nur abschnittsweise im Bereich des Zinkenabschnitts ohne den Schwerpunkt des Stapels vertikal anzuheben, und/oder so dass der Zinkenabschnitt aufgrund der Gewichtskraft des Transportguts geklemmt ist. Dabei bedient sich die Erfindung an der Verformbarkeit des Transportguts, insbesondere des Papierstapels, das sich an den vorragenden Zinkenabschnitt oder den zurückgesetzten Zinkenabschnitt drückend formanpasst.

Im Einsatzzustand erstreckt sich der Zinkenabschnitt insbesondere horizontal. Der Zinkenabschnitt kann sich von der Haltesäule und der Bodenabstützung im Wesentlichen vertikal wegerstrecken. Dabei kann der Zinkenabschnitt im Verhältnis zu dem Auflageplattenzwischenraum derart dimensioniert sein, dass bei Auflage des Zinkenabschnitts auf dem Basisbalken der Transportpalette der Zinkenabschnitt unter dem Einfluss der Gewichtskraft des darüber liegenden Transportguts mit der Transportpalette verspannt ist. Auf diese Weise wird die Kippschutzvorrichtung an der Transportpalette gehalten, ohne dass zusätzliche Befestigungselemente herangezogen werden müssen. Mit Hilfe der Bodenabstützung und dem Stützende kann bei entsprechendem Hebel-Kontakt mit dem Boden das Transportgut leicht von der Auflageseite der Transportpalette angehoben werden, sobald die Kippschutzvorrichtung über Betätigung der Haltesäule um die Hebeschwenkachse am Kontaktpunkt des Stützendes mit dem Boden geschwenkt wird.

Insbesondere ist der Zinkenabschnitt derart zum Stützende in Vertikalrichtung beabstandet, dass beim Eingriff der Zinkenabschnitte zwischen den Auflageplatten der Hebelkontakt des Stützendes mit dem Boden einhergeht oder zumindest ein geringfügiger Abstand von weniger als 5 cm, vorzugsweise weniger als 3 cm oder 1 cm, besteht. Der Zinkenabschnitt, der zwischen den Auflageplatten im Einsatzzustand der Kippschutzvorrichtung liegt, wird von dem Transportgut mit der Transportpalette verklemmt, um die Kippschutzvorrichtung im Einsatzzustand an der Transportpalette festzulegen, und andererseits als Anhebevorrichtung, wenn das Stützende durch den Hebelkontakt mit dem Boden als Hebelgelenk fungiert. Wenn eine Bedienperson über die Haltesäule manuelle Kippkräfte der Haltesäule mitteilt, lässt sich über das Stützende als Schwenkgelenk der Zinkenabschnitt und das darauf liegende Transportgut anheben. Zusätzlich dient der Zinkenabschnitt als Kippanschlag der Kippschutzvorrichtung. Beim Umkippen des Transportguts wird die Eigengewichtskraft des Transportguts in Kooperation mit dem Zinkenabschnitt daran gehindert, trotz eines Gleichgewichtsverlusts, seitlich umzukippen.

Ein leichtes Untergreifen des Zinkenabschnitts und damit ein leichtes Ansetzen der Kippschutzvorrichtung an die Transportpalette kann strukturell dadurch realisiert sein, dass die Zinken des Zinkenabschnitts in Vertikalrichtung geringfügig schmaler oder genauso stark oder geringfügig stärker, vorzugsweise um höchstens 10 mm oder 5 mm, ausgeführt sind als die Stärke der Auflageplatten der Transportpalette, die auf dem Basisbalken liegen, insbesondere kleiner als 3 cm oder 2 cm, vorzugsweise zwischen 1 cm und 4 cm. Insbesondere können die Zinken des Zinkenabschnitts hin zu deren Ende spitz zulaufen, so dass ein Unterschieben unter das Transportgut ohne Verletzung des letzten möglich ist. Die verjüngende Form des jeweiligen Zinkenabschnitts kommt einer entsprechend geformten Gabelstruktur nahe. Vorzugsweise sind genau zwei Zinken für den Zinkenabschnitt vorgesehen. Es zeigte sich, dass ein verformbares Material, wie Holz, für den Basisbalken und die Auflageplatten der Transportpalette insofern von Vorteil ist, als das Einschieben des Zinkenabschnitts insbesondere bei leicht überdimensionierten Zinken eine Verformung der Palette zulässt, ohne dessen Funktionsfähigkeit zu beeinträchtigen. Mit der erfindungsgemäßen Maßnahme kann der Zinkenabschnitt insbesondere passgenau in den Zwischenraum an der Auflageseite und unmittelbar unterhalb der Unterseite des Transportguts eingreifen. Im Fall von Kippkräften des Transportguts, die auf die Haltesäule wirken, wird unmittelbar eine Haltegegenkraft aufgrund der Blockade des Gewichts des Transportguts gegen ein Aufschwenken des Zinkenabschnitts erreicht. Auf diese Weise hält sich die Stützsäule selbst an der Transportpalette unter Ausnutzung der Gewichtskraft des Transportguts. Die erfindungsgemäße Kippschutzvorrichtung zum Anbringen an die Transportpalette kann dazu genutzt werden, Papierstapelvorräte, die häufig in quaderförmigen Endlospapierbahnstapeln in Zick-Zack-Faltung vorrätig sind, sicher zu lagern und zu transportieren.

Die Kippschutzvorrichtung ist durch ein Metallgestell gebildet.

Durch die Bauweise der Kippschutzvorrichtung ist ein schnelles Anbringen an einer Transportpalette, insbesondere an einer Stirnseite, gewährleistet. In dem montierten Zustand ist die Haltesäule dazu ausgebildet, Transportgüter, wie Papierstapel, die auf der Transportpalette gelagert werden, gegen ein Umfallen insbesondere längs der gesamten Höhe des Transportguts zu sichern. Droht das Transportgut zu kippen, beispielsweise dadurch, dass ein oberes Drittel des Papierstapels von dem restlichen Papierstapel rutscht, dient die Haltesäule dazu, den umfallenden Teil des Papierstapels seitlich zu halten. Der Zinkenabschnitt untergreift den Papierstapel und ist in der Lage, die ganze Gewichtskraft des Papierstapels zu tragen. Auf diese Weise erzeugt das Gewicht des Papierstapels eine im Wesentlichen senkrecht nach unten auf den Zinkenabschnitt gerichtete Kraft, die gegen das Moment des zum Umfallen neigenden Teils des Papierstapels wirkt. Daher ist die beschriebene Kippschutzvorrichtung zum Abstützen geeignet, ohne Klemm- oder Spannelemente zu benötigen. Ferner ist sichergestellt, dass das Transportgut nicht beschädigt wird. Des Weiteren benötigt die erfindungsgemäße Stützsäule keinen Motor oder eine andere Einrichtung zum Bewegen der Stützsäule und/oder des Zinkenabschnitts. Die Stützsäule ist konzipiert, von einer Bedienperson auch ohne maschinelle Unterstützung in einen Eingriffs- und Montagezustand mit der Transportpalette zu bringen, indem lediglich der Zinkenabschnitt in den Freiraum zwischen den Auflageplatten eingeschoben wird, bis die Bodenabstützung in seitlichen Eingriff mit der Außenseite der Transportpalette kommt. Um ein Verletzen des Transportguts durch das nach oben Schwenken der Zinkenabschnitte zu vermeiden, ist ein geringer Abstand des Stützendes der Bodenabstützung oder ein bereits bestehender Kontakt bei Montage der Kippschutzvorrichtung mit dem Boden vorgesehen, da die Bodenabstützung eine Schwenkbegrenzung der Kippschutzvorrichtung darstellt. Auf diese Weise werden die Kippkräfte, die von dem Transportgut auf die Haltesäule übertragen werden, von der Bodenabstützung in den Boden übertragen, wodurch das Transportgut weiterhin von den Kippkräften verschont bleibt.

Bei einer bevorzugten Ausführung der Erfindung ist die Kippschutzvorrichtung an der bereits mit dem Transportgut belegten Transportpalette ansetzbar, so dass die Kippschutzvorrichtung insbesondere ausschließlich unter dem Einfluss der Gewichtskraft des auf der Transportpalette liegenden Transportguts befestigt, insbesondere verklemmt, ist und/oder die an der Transportpalette an der Kippschutzvorrichtung für den Weitertransport der Transportpalette samt Transportgut getragen ist. Um die Kippschutzvorrichtung an der Transportpalette anzusetzen, ist es nicht notwendig, das Transportgut von der Transportpalette zu entladen. Zusätzlich oder alternativ dazu kann der Zinkenabschnitt, insbesondere dessen Zinken, derart dimensioniert sein, dass das auf der Transportpalette liegende Transportgut den Zinkenabschnitt mit der Transportpalette derart verspannt, dass die Kippschutzvorrichtung an der Transportpalette insbesondere lösbar befestigt ist und/oder bei Entladen der Transportpalette von dem Transportgut insbesondere ohne Lösen irgendwelcher weiterer Befestigungseinrichtungen von der Transportpalette abnehmbar ist. Zusätzlich oder alternativ berührt im angesetzten Zustand der Kippschutzvorrichtung das Stützende den Boden oder ist in einem geringfügigen Abstand zu dem Boden derart angeordnet, dass bei einem Kippen der Haltesäule das mit dem Boden in Kontakt kommende Stützende eine Hebelschwenklagerachse bildet, um bei einer Kippbewegung der Haltesäule den Zinkenabschnitt mit einer vertikalen Schwenkrichtung aufschwenken zu lassen.

Bei einer Weiterbildung der Erfindung erstreckt sich der Zinkenabschnitt unter Ausbildung eines Winkels zwischen 85° und 95° von dem Stützsäulenabschnitt und dem Bodenstützabschnitt. Dadurch ist im montierten Zustand der Stützsäule gewährleistet, dass der Zinkenabschnitt und die Auflage der Transportpalette, insbesondere das darauf gelagerte Transportgut, in Erstreckungsrichtung des Zinkenabschnitts parallel zueinander ausgerichtet sind.

Vorzugsweise weist der Zinkenabschnitt eine Gabelstruktur mit wenigstens zwei Zinken, vorzugsweise genau zwei Zinken, auf, wobei die wenigstens zwei Zinken sich parallel zueinander von dem Stützsäulenabschnitt und dem Bodenstützabschnitt wegerstrecken, wobei insbesondere ein Zinkenabstand zweier Zinken wenigstens 145 mm und maximal 205 mm beträgt. Die Gabelstruktur ermöglicht ein gleichzeitiges Untergreifen des Transportguts sowie ein Eingreifen zwischen in einem Abstand zueinander angeordneten Auflagelängsplatten der Transportpalette. Alternativ kann der Zinkenabschnitt eine Schaufelstruktur mit einer im Wesentlichen dünnwandigen ebenen Platte, die sich im Wesentlichen lotrecht von dem Stützsäulenabschnitt und dem Bodenstützabschnitt zum Untergreifen von beispielsweise auf einer Transportpalette gelagerten Transportgütern wegerstreckt, aufweisen.

Vorzugsweise ist ein in Säulenrichtung betrachteter Abstand des Stützendes von dem sich von dem Bodenstützabschnitt insbesondere im Wesentlichen senkrecht wegerstreckenden Zinkenabschnitt geringfügig kürzer als eine Palettenhöhe, die sich von der Bodenunterseite zur Transportoberseite der Transportpalette bemisst. Beispielsweise beträgt die Palettenhöhe einer genormten EPAL-Palette 144 mm. Insbesondere liegt der Abstand des Stützendes von dem Zinkenabschnitt im Bereich von 150 mm, insbesondere 140 mm, und 90 mm, insbesondere 100 mm. Durch die Anpassung der geometrischen Abmessungen der Stützsäule, insbesondere des Abstands zwischen Stützende und Zinkenabschnitt, wird ein beschädigungsfreies Untergreifen des Transportguts gewährleistet. Der Zinkenabstand zweier Zinken ist außerdem derart auf die genormte Transportpalette abgestimmt, dass die Zinken in Spalträume zwischen den in einem Abstand zueinander angeordneten Auflageplatten eingefahren werden können.

Bei einer bevorzugten Ausführung der Stützsäule ist der Stützsäulenabschnitt aus zwei zueinander parallel angeordneten Vertikalstreben gebildet. Vorzugsweise ist an den oberen Vertikalstrebenenden eine obere Versteifungsquerstrebe befestigt ist, wobei insbesondere der Boden des Stützabschnitts durch eine Verlängerung der jeweiligen Vertikalstreben über die Vertikalhöhe der Zinkabschnitte hinaus gebildet ist. Dabei ist an den unteren Enden der Vertikalstreben eine Versteifungsquerstrebe zur Bildung des Stützendes gebildet, so dass der Bodenstützabschnitt und der Stützsäulenabschnitt einen geschlossenen Strebrahmen bilden, wobei insbesondere bei einer vorbestimmten Vertikalhöhe der Zinkenabschnitt sich von dem Säulenrahmen insbesondere im Wesentlichen senkrecht wegerstreckt. Eine weitere Zwischenquerstrebe auf Vertikalhöhe des Zinkenabschnitts kann dazu ausgebildet sein, die beiden Vertikalstreben zu verbinden. Es ist klar, dass die weitere Zwischenquerstrebe nicht zwangsläufig auf der Vertikalhöhe des Zinkenabschnitts angeordnet sein muss. Vorzugsweise können auch zwei sich diagonal erstreckende und insbesondere in der Mitte der Stützsäule kreuzende Zwischenquerstreben zum Stabilisieren der Stützsäule vorgesehen sein.

Vorzugsweise beträgt die vorbestimmte Vertikalhöhe des Zinkenabschnitts 120 mm, wobei der Zinkenabschnitt insbesondere einteilig mit dem Stützsäulenabschnitt und dem Bodenstützabschnitt ausgebildet ist. Vorzugsweise ist die Stützsäule als Schweißteil gefertigt oder mittels Befestigungsmitteln, wie Schrauben, montiert.

Bei einer Weiterbildung der Erfindung weisen die Zinken längs des Zinkenabschnitts einen im Wesentlichen unveränderten, insbesondere rechteckförmigen Querschnitt, auf. Vorzugsweise kann an einem dem Stützsäulenabschnitt abgewandten Ende der Zinken eine rampenförmige Oberfläche ausgebildet sein, um das Untergreifen des Transportguts und das Einfahren der Zinken in Zwischenräume zwischen den Auflageplatten zu erleichtern. Insbesondere ist der Winkel zwischen der rampenförmigen Oberfläche und der Erstreckungsrichtung der Zinken 30°, wobei insbesondere die Zinken eine Zinkenhöhe in einem Bereich von 1 cm bis 4 cm oder 3 cm, vorzugsweise von 15 mm, vorzugsweise höchstens 20 mm, beispielsweise etwa von 15 mm, aufweisen. Es sei klar, dass weitere Zinkenhöhen durch Abstimmung der Zinkenhöhen auf die Vertikalhöhe der Auflageplatten möglich sind.

Vorzugsweise weisen die Vertikalstreben und/oder die Querstreben einen durchgängig rechteckförmigen Querschnitt auf, wobei insbesondere die Vertikalstreben lotrecht, vorzugsweise unter Ausbildung eines Winkels zwischen 85° und 95°, mit den Querstreben verbunden sind. Alternativ können die Vertikalstreben und/oder die Querstreben auch einen kreisrunden Querschnitt besitzen, wobei klar ist, dass die Geometrie der Vertikal- und Querstreben nicht limitierend sein soll und weitere Querschnittsformen in dieser Offenbarung beinhaltet sind.

Eine Gesamthöhe der Haltesäule beträgt wenigstens 300 mm, vorzugsweise 1000 mm, und eine Breite wenigstens 165 mm, insbesondere weniger als 225 mm. Vorzugsweise weist der Zinkenabschnitt in Erstreckungsrichtung eine Länge von wenigstens 150 mm, vorzugsweise genau 300 mm, auf, um insbesondere auch ein Abstützen eines Transportguts zu realisieren, das nicht direkt am Rand der Transportpalette aufgestellt ist.

Bei einer Weiterbildung der Erfindung ist an der oberen Querstrebe des Stützsäulenabschnitts wenigstens eine, vorzugsweise zwei, Durchgangsbohrung zum Befestigen eines Griffs, wie eines Bügelgriffs, vorgesehen. Der Griff kann insbesondere mittels Befestigungsmitteln, wie Schrauben, insbesondere demontierbar an einer Rückseite der Stützsäule, die der Transportpalette abgewandt ist, befestigt sein, wobei insbesondere ein Abstand der zwei Durchgangsbohrungen wenigstens 100 mm und maximal 200 mm, vorzugsweise genau 112 mm, beträgt. Alternativ kann an der Rückseite der Stützsäule, insbesondere an der oberen Querstrebe, wenigstens ein Sackloch vorgesehen sein, dass zum Aufnehmen des Griffs ausgebildet ist, wobei der Griff vorzugsweise formschlüssig in dem Sackloch befestigt, wie eingeclipst, ist.

Erfindungsgemäß weist die Stützsäule weiter einen Stützfuß auf, der an der Rückseite der Stützsäule zum Bilden eines Bodenkontakts angebracht ist und das Abstützen des Transportguts unterstützt. Der Stützfuß ist als dünnwandige Platte ausgebildet und erstreckt sich im Wesentlichen lotrecht, vorzugsweise unter Ausbildung eines Winkels zwischen 85° und 95°, zu dem Bodenstützabschnitt von dem Stützende weg.

Bei einer Weiterbildung der Stützsäule ist wenigstens eine Versteifungsrippe zwischen dem Bodenstützabschnitt und dem Zinkenabschnitt zum Versteifen der Stützsäule vorgesehen. Die Versteifungsrippe ist insbesondere in einem 45° Winkel, vorzugsweise unter Ausbildung eines Winkels zwischen 30° bis 60°, zu dem Bodenstützabschnitt angeordnet und kann insbesondere die gleiche Querschnittsform wie die Vertikal- und/oder die Querstreben aufweisen. Im Folgenden werden weitere Eigenschaften, Merkmale und Vorteile der Erfindung mittels Beschreibung bevorzugter Ausführungen der Erfindung anhand der beiliegenden Zeichnungen deutlich, in denen zeigen:
Fig. 1 eine perspektivische Ansicht einer nicht erfindungsgemäßen Stützsäule zum lösbaren Anbringen an einer genormten Transportpalette; und
Fig. 2 eine perspektivische Ansicht einer erfindungsgemäßen Stützsäule, wobei außerdem ein Griff an der Stützsäule vorgesehen ist.

In den Figuren 1 und 2 ist eine Kippschutzvorrichtung im Allgemeinen mit der Bezugsziffer 1 versehen. Die Kippschutzvorrichtung 1 ist zum lösbaren Anbringen an einer genormten Transportpalette (nicht dargestellt) ausgebildet. Dabei weist die Kippschutzvorrichtung 1 eine sich im Wesentlichen von der Transportpalette lotrecht nach oben erstreckende Haltesäule 3 von wenigstens 300 mm auf. Insbesondere erstreckt sich die Haltesäule 3 genau 880 mm von der Transportpalette lotrecht nach oben. Bei den dargestellten Ausführungen umfasst die Haltcsäulc 3 zwei parallel zueinander angeordnete Vcrtikalstrcbcn 5, die im Wesentlichen die gleichen geometrischen Maße sowie die gleiche Querschnittsform besitzen. Die abgebildeten Vertikalstreben 5 weisen einen im Wesentlichen rechteckförmigen Querschnitt auf, wobei Kanten 7 der Vertikalstreben 5 entgratet oder abgerundet sind. An einem oberen Vertikalstrebenende 9 sind die Vertikalstreben 5 über eine obere Versteifungsquerstrebe 11 miteinander verbunden, die ebenfalls einen im Wesentlichen rechteckförmigen Querschnitt aufweist, insbesondere bis auf entgratete oder abgerundete Kanten 7. Ferner weist die Versteifungsquerstrebe 11 an den beiden Enden je ein Versteifungsquerstrebenende 13 auf, wobei die Versteifungsquerstrebenenden 13 derart auf die Vertikalstrebenenden 9 abgestimmt sind, dass sich die Versteifungsquerstrebe 11 im Wesentlichen lotrecht zu beiden Vertikalstreben 5 erstreckt und ein vorsprungsfreier Übergang gebildet ist.

Ferner umfasst die Kippschutzvorrichtung 1 eine sich im Wesentlichen von der Transportpalette lotrecht nach unten erstreckende Bodenabstützung 15, der vorzugsweise durch ein Verlängern der Vertikalstreben 5 nach unten in Richtung des Bodens gebildet ist. Daher sind insbesondere die Aussagen bezüglich der Geometrie und des Querschnitts der Vertikalstreben 5 der Haltesäule 3 analog auf die Bodenabstützung 15 übertragbar. An den unteren Enden der Vertikalstreben 5 der Bodenabstützung 15 sind untere Vertikalstrebenenden 17 ausgebildet, an denen eine untere Versteifungsquerstrebe 19 zur Bildung eines dem Boden zugewandten Stützendes 21 angebracht ist. An den Enden der Versteifungsquerstrebe 19 sind Versteifungsquerstrebenenden 23 vorgesehen, die entsprechend den Versteifungsquerstrebenenden 13 derart auf die unteren Vertikalstrebenenden abgestimmt sind, dass sich die Versteifungsquerstrebe 19 im Wesentlichen lotrecht zu beiden Vertikalstreben 5 erstreckt und ein freier Übergang gebildet ist. Somit ist ein geschlossener, insbesondere rechteckiger, Strebrahmen gebildet.

Die Kippschutzvorrichtung 1 umfasst außerdem einen Zinkenabschnitt 25 zum Untergreifen eines auf einer Transportpalette gelagerten Transportguts und zum Eingreifen zwischen in einem Abstand zueinander angeordneten Auflageplatten der Transportpalette. Der Zinkenabschnitt 25 erstreckt sich unter Ausbildung eines Winkels von etwa 90° von dem Stützsäulenabschnitt und dem Bodenstützabschnitt. In den dargestellten Ausführungen ist der Zinkenabschnitt 25 als Gabelstruktur ausgebildet und weist zwei sich parallel zueinander von dem Stützsäulenabschnitt und dem Bodenstützabschnitt erstreckende Zinken 27 auf, wobei auch mehr als zwei Zinken 27 vorgesehen sein können. Bis zu einem distalen, der Stützsäule entfernten Ende 29 sind die Zinken 27 mit einem im Wesentlichen unveränderten, insbesondere rechteckförmigen, Querschnitt versehen, wobei die Zinkenhöhe 15 mm beträgt. An dem distalen Ende 29 weisen die Zinken 27 eine um einen Winkel von 30° geneigte rampenförmige Oberfläche 31 auf, die ein Untergreifen des Palettenguts erleichtert. Die Zinkenhöhe ist derart angepasst, dass der Zinkenabschnitt 25 in den Auflageplattenzwischenraum eingeschoben werden kann, selbst wenn das Transportgut, insbesondere der Papierstapel, auf den Auflageplatten liegt. Dabei ist die Zinkenhöhe derart dimensioniert, dass ein manuelles Einschieben möglich ist. Allerdings ist die Zinkenhöhe auch derart einzustellen, dass eine Verklemmung des Zinkenabschnitts 25 erreicht wird, weil beim Papierstapel dessen Formbarkeit ausgenützt wird, um eine geringfügige Übergröße der Zinkenabschnittshöhe bezüglich der Ablagenplattenzwischenraumhöhe sowie auch ein vertikaler Rücksprung des Zinkenabschnitts 25 bezüglich der Ablageplatten des Ablageplattenzwischenraums auszugleichen. Es ist jedoch klar, dass weitere Zinkengeometrien zur Ausführung der Erfindung geeignet sind. Eine Vertikalhöhe H des Zinkenabschnitts 25 beträgt vorzugsweise 120 mm, um auf die genormten Transportpaletten abgestimmt zu sein. Somit ist ein sicheres, das Transportgut nicht beschädigendes Eingreifen des Zinkenabschnitts 25 zwischen zwei in einem Abstand zueinander angeordneten Auflageplatten der Transportpalette gewährleistet. Des Weiteren ist auf der vorbestimmten Vertikalhöhe H des Zinkenabschnitts 25 eine weitere Zwischenquerstrebe 33 zum Verbinden der beiden Vertikalstreben 5 vorgesehen, die eine analoge Geometrie wie die Vertikalstreben 5 aufweisen.

Die dargestellte Kippschutzvorrichtung 1 ist als Schweißteil gefertigt, wobei zwei Vertikalstreben 5 mit der oberen Querstrebe 11, der unteren Querstrebe 19 und der Zwischenquerstrebe 33 zur Bildung eines geschlossenen Strebrahmens aneinander geschweißt sind. Des Weiteren sind die beiden den Zinkenabschnitt 25 bildenden Zinken 27 auf der vorbestimmten Zinkenhöhe H mit dem Strebrahmen aneinandergeschweißt. Als Material der einzelnen Bauteile kommt daher beispielsweise Stahl infrage. Selbstverständlich sind weitere Kombinationen aus Material und Montageverfahren der Kippschutzvorrichtung 1 denkbar.

An der oberen Querstrebe 11 sind zwei in einem Abstand zueinander angeordnete Durchgangsbohrungen 35 zum Aufnehmen und Befestigen eines Griffs 37 vorgesehen, wobei der Abstand der zwei Durchgangsbohrungen 35 in einer bevorzugten Ausführungsform 112 mm beträgt. Der Griff 37 kann beispielsweise zwei Zapfen (nicht dargestellt) aufweisen, die in die Bohrungen 35 eingeschoben werden und sich dort formschlüssig verspannen. Ebenfalls ist es möglich den Griff 37 mittels einer Schraubenverbindung an die obere Querstrebe 11 anzubringen.

Erfindungsgemäß ist ein Stützfuß 39 zum Bilden eines Bodenkontakts an der Rückseite der Stützsäule angebracht.

Der Stützfuß 39 ist dabei als dünnwandige Platte ausgebildet und erstreckt sich im Wesentlichen lotrecht zu der Bodenabstützung 15 von dem Stützende 21 weg.

### Bezugszeichenliste

- 1: Kippschutzvorrichtung
- 3: Haltesäule
- 5: Vertikalstrebe
- 7: Kante
- 9: Vertikalstrebenende
- 11: Versteifungsquerstrebe
- 13: Versteifungsquerstrebenende
- 15: Bodenabstützung
- 17: Vertikalstrebenende
- 19: Versteifungsquerstrebe
- 21: Stützende
- 23: Versteifungsquerstrebenende
- 25: Zinkenabschnitt
- 27: Zinken
- 29: distales Ende
- 31: rampenförmige Oberfläche
- 33: Zwischenquerstrebe
- 35: Durchgangsbohrung
- 37: Griff
- 39: Stützfuß

## Patentansprüche

1. Kippschutzvorrichtung (1) zum lösbaren Montieren an eine Transportpalette mit einer Abstellseite zum Abstellen der Transportpalette auf dem Boden und einer der Abstellseite gegenüberliegenden Auflageseite, auf der das Transportgut zu legen ist und die durch mehrere parallel in einem Abstand zueinander angeordnete, horizontale Auflageplatten gebildet ist, umfassend eine Haltesäule (3), die sich in einem Einsatzzustand mit der Transportpalette von der Auflageseite im Wesentlichen vertikal über wenigstens 30 cm nach oben erstreckt und dazu ausgebildet ist, auf die Transportpalette gelegtes Transportgut gegen ein Umfallen zu sichern, und eine mit der Haltesäule (3) verbundene Bodenabstützung (15), die sich im Einsatzzustand längs der Transportpalettenhöhe nach unten hin zum Boden erstreckt und ein dem Boden zugewandtes Stützende (21) zum Abstützen am Boden aufweist, und einen mit der Haltesäule (3) und der Bodenabstützung (15) fest verbundenen Zinkenabschnitt (25) zum Untergreifen des Transportguts und insbesondere zum Eingreifen zwischen den Auflageplatten, wobei die Kippschutzvorrichtung (1) derart an der bereits mit dem Transportgut belegten Transportpalette ansetzbar ist, dass die Kippschutzvorrichtung (1) unter dem Einfluss der Gewichtskraft des auf der Transportpalette liegenden Transportguts befestigt ist, **dadurch gekennzeichnet, dass** am Stützende ein Stützfuß (39) angebracht ist, der sich von einer im montierten Zustand der Kippschutzvorrichtung (1) an der Transportpalette von der Transportpalette abgewandten Rückseite der Bodenabstützung (15) zum Bilden eines Bodenkontakts wegerstreckt, wobei der Stützfuß (39) als dünnwandige Platte ausgebildet ist und sich im Wesentlichen horizontal von dem Stützende (21) erstreckt.

2. Kippschutzvorrichtung (1) nach Anspruch 1, **dadurch gekennzeichnet, dass** der Zinkenabschnitt derart dimensioniert ist, dass das auf der Transportpalette liegende Transportgut den Zinkenabschnitt mit der Transportpalette derart verspannt, dass die Kippschutzvorrichtung (1) an der Transportpalette lösbar befestigt ist und/oder bei Entladen der Transportpalette von dem Transportgut insbesondere ohne Lösen weiterer Befestigungseinrichtungen von der Transportpalette abnehmbar ist.

3. Kippschutzvorrichtung (1) nach Anspruch 1 oder 2, **dadurch gekennzeichnet, dass** im angesetzten Zustand der Kippschutzvorrichtung (1), wenn das Stützende den Boden berührt oder in einem geringfügigen Abstand zum Boden angeordnet ist, bei einem Kippen der Haltesäule (3) das mit dem Boden in Kontakt kommende Stützende eine He-belschwenklagerachse bildet, um bei einer Kippbewegung der Haltesäule (3) den Zinkenabschnitt (25) im Wesentlichen mit einer vertikalen Aufschwenkbewegung anheben zu lassen.

4. Kippschutzvorrichtung (1) nach Anspruch 1, 2 oder 3, **dadurch gekennzeichnet, dass** sich der Zinkenabschnitt (25) unter Ausbildung eines Winkels zwischen 85° und 95° von der Haltesäule (3) und der Bodenabstützung (15) im Wesentlichen in Horizontalrichtung erstreckt.

5. Kippschutzvorrichtung (1) nach einem der vorstehenden Ansprüche, **dadurch gekennzeichnet, dass** der Zinkenabschnitt (25) eine Gabelstruktur mit wenigstens zwei Zinken (27) umfasst, wobei sich die wenigstens zwei Zinken (27) parallel zueinander von der Haltesäule (3) und der Bodenabstützung (15) wegerstrecken, wobei ein Zinkenabstand zweier benachbarter Zinken (27) wenigstens 145 mm und maximal 205 mm beträgt.

6. Kippschutzvorrichtung (1) nach einem der vorstehenden Ansprüche, **dadurch gekennzeichnet, dass** die Haltesäule (3) aus zwei zueinander parallel angeordneten Vertikalstreben (5) gebildet ist, wobei an einem oberen Abschnitt der Vertikalstreben (5) eine obere die zwei Vertikalstreben (5) koppelnde Versteifungsquerstrebe (11) befestigt ist, und dass die Bodenabstützung (15) aus zwei zueinander parallel angeordneten Vertikalkurzstreben gebildet ist, wobei die Bodenabstützung (15) durch eine kontinuierliche Strebenverlängerung der Vertikalstreben (5) der Haltesäule (3) über die Horizontalposition des Zinkenabschnitts (25) hinaus nach unten gebildet ist, wobei an den unteren Enden der Vertikalstreben (5) eine Versteifungsquerstrebe (19) zur Bildung des Stützendes (21) gebildet ist.

7. Kippschutzvorrichtung (1) nach Anspruch 6, **dadurch gekennzeichnet, dass** die Haltesäule (3) und die Bodenabstützung (15) derart strukturiert sind, dass sie so einen geschlossenen Rahmen bilden.

8. Kippschutzvorrichtung (1) nach einem der vorstehenden Ansprüche, **dadurch gekennzeichnet, dass** eine vorbestimmte Vertikalhöhe des Zinkenabschnitts (25) von dem Stützende zwischen 100 mm und 140 mm liegt und/oder der Zinkenabschnitt (25) einteilig mit der Haltesäule (3) und der Bodenabstützung (15) ausgebildet ist.

9. Kippschutzvorrichtung (1) nach einem der Ansprüche 6 bis 8, **dadurch gekennzeichnet, dass** die Vertikalstreben (5) und/oder Querstreben der gestellartigen Kippschutzvorrichtung (1) einen durchgängig rechteckförmigen Hohlstangen-Querschnitt aufweisen, wobei die Vertikalstreben (5) unter Ausbildung eines Winkels zwischen 85° und 95° mit den Querstreben verbunden sind.

10. Kippschutzvorrichtung (1) nach einem der vorstehenden Ansprüche, **dadurch gekennzeichnet, dass** Zinken (27) des Zinkenabschnitts (25) längs des Zinkenabschnitts (25) einen im Wesentlichen unveränderlichen Querschnitt aufweisen, wobei die Zinken (27) an ihrem freien Ende rampen- oder keilförmig sind, wobei der Winkel zwischen der rampenförmigen Oberfläche (31) und der Erstreckungsrichtung der Zinken (25) zwischen 20° und 40° beträgt.

11. Kippschutzvorrichtung (1) nach einem der vorstehenden Ansprüche, **dadurch gekennzeichnet, dass** die Haltesäule (3) eine Gesamthöhe von wenigstens 30cm und eine Breite im Bereich von 165 mm bis 225 mm aufweist, wobei der Zinkenabschnitt (25) in Erstreckungsrichtung eine Länge von wenigstens 150 mm aufweist.

12. Kippschutzvorrichtung (1) nach einem der vorstehenden Ansprüche, **dadurch gekennzeichnet, dass** an einem oberen Abschnitt der Haltesäule (3) wenigstens eine Durchgangsbohrung (35) zum Befestigen eines Griffs (37) vorgesehen ist, wobei der Griff (37) mittels Befestigungsmitteln demontierbar an einer Rückseite der Kippschutzvorrichtung (1), die der Transportpalette abgewandt ist, befestigbar ist.

## Claims

1. Anti-tilting device (1) for releasable mounting to a transport pallet having a depositing side for depositing the transport pallet on the ground and a support side opposite the depositing side, on which the transport goods is to be placed and which is formed by a plurality of horizontal support plates arranged parallel to and at a distance from one another, comprising a support pillar (3) which, in an operation state with the transport pallet, extends vertically upwards from the support side over a distance of at least 30 cm and is configured to secure transport goods stored on the transport pallet against falling over, and a ground support (15) which is connected to the support pillar (3) and, in the operation state, extends downwards along the transport pallet height towards the ground and has a support end (21) facing the ground for support on the ground, and a tine section (25), which is fixedly connected to the support pillar (3) and to the ground support (15) for reaching under the transport goods and, in particular, for engaging between the support plates, wherein the anti-tilting device (1) is placeable at the transport pallet, which is already occupied by the transport goods, in such a manner that the anti-tilting device (1) is secured under the influence of the weight of the transport goods stored on the transport pallet, **ch aracterized** in that a support foot (39) is attached to the support end, the support foot (39) extending away from a rear side of the ground support (15) facing away from the transport pallet in the mounted state of the anti-tilting device (1) on the transport pallet in order to form a ground contact, the support foot (39) being configured as a thin-walled plate and extending essentially horizontally from the support end (21).

2. Anti-tilting device (1) according to claim 1, **characterized in that** the tine section is dimensioned in such a way that the transport goods stored on the transport pallet clamps the tine section with the transport pallet in such a way that the anti-tilting device (1) is detachably fastened to the transport pallet and/or can be removed from the transport pallet when the transport pallet is unloaded from the transport goods, in particular without detaching further fastening devices.

3. Anti-tilting device (1) according to claim 1 or 2, **characterized in that** in the attachment state of the anti-tilting device (1), when the support end is in contact with the ground or is arranged at a slight distance from the ground, the support end coming into contact with the ground forms a lever pivot bearing axis when the support pillar (3) is tilted, in order to lift the tine section (25) with an essentially vertical up swinging movement upon a tilting movement of the support pillar (3).

4. Anti-tilting device (1) according to claim 1, 2 or 3, **characterized in that** the tine portion (25) extending essentially in the horizontal direction forming an angle between 85° and 95° from the support pillar (3) and the ground support (15).

5. Anti-tilting device (1) according to one of the preceding claims, **characterized in that** the tine section (25) comprises a fork structure with at least two tines (27), wherein the at least two tines (27) extending parallel to each other away from the support pillar (3) and the ground support (15), wherein a tine spacing of two adjacent tines (27) is at least 145 mm and at most 205 mm.

6. Anti-tilting device (1) according to one of the preceding claims, **characterized in that** the support pillar (3) is formed by two vertical struts (5) arranged parallel to one another, an upper reinforcement cross member (11) coupling the two vertical struts (5) being fastened to an upper section of the vertical struts (5), and **in that** the ground support (15) is formed by two short vertical struts arranged parallel to one another, wherein the ground support (15) is formed by a continuous strut extension of the vertical struts (5) of the support pillar (3) downwards beyond the horizontal position of the tine section (25), wherein a reinforcement cross member (19) is formed at the lower ends of the vertical struts (5) to form the support end (21).

7. Anti-tilting device (1) according to claim 6, **characterized in that** the support pillar (3) and the ground support (15) are structured such that they form a closed frame.

8. Anti-tilting device (1) according to one of the preceding claims, **characterized in that** a predetermined vertical height of the tine section (25) from the support end is between 100 mm and 140 mm and/or the tine section (25) is formed integrally with the support pillar (3) and the ground support (15).

9. Anti-tilting device (1) according to one of the claims 6 to 8, **characterized in that** the vertical struts (5) and/or cross struts of the frame-like Anti-tilting device (1) have a continuous rectangular hollow bar cross-section, the vertical struts (5) being connected to the cross struts to form an angle of between 85° and 95°.

10. Anti-tilting device (1) according to any one of the preceding claims, **characterized in that** tines (27) of the tine section (25) have an essentially invariable cross-section along the tine section (25), the tines (27) being ramp-shaped or wedge-shaped at their free end, the angle between the ramp-shaped surface (31) and the direction of extension of the tines (25) being between 20° and 40°.

11. Anti-tilting device (1) according to one of the preceding claims, **characterized in that** the support pillar (3) has an overall height of at least 30 cm and a width in the range of 165 mm to 225 mm, the tine section (25) having a length of at least 150 mm in the direction of extension.

12. Anti-tilting device (1) according to one of the preceding claims, **characterized in that** at least one through bore (35) for fastening a handle (37) is provided on an upper section of the support pillar (3), the handle (37) being removably mountable employing of mounting material to a rear side of the anti-tilting device (1) facing away from the transport pallet.

## Revendications

1. Dispositif anti-basculement (1), destiné à être monté de manière amovible sur une palette de transport, doté d'un côté de dépose, pour déposer la palette de transport sur le sol et d'un côté de support opposé au côté de dépose, sur lequel doit être posé le produit à transporter et qui est formé de plusieurs plaques de support horizontales, placées à la parallèle les unes des autres avec un écart, comprenant une colonne de soutien (3), qui dans une position d'utilisation s'étend avec la palette de transport essentiellement à la verticale à partir du côté de support sur au moins 30 cm vers le haut et qui est conçue pour sécuriser contre une renverse le produit à transporter posé sur la palette de transport, et un appui au sol (15) relié avec la colonne de soutien (3), qui en position d'utilisation s'étend le long de la hauteur de la palette de transport, vers le bas, jusqu'au sol et comporte une extrémité d'appui (21) qui fait face au sol, pour son appui au sol, et une partie à dents (25), solidement reliée avec la colonne de soutien (3) et avec l'appui au sol (15), pour venir en prise par le dessous avec le produit à transporter et notamment pour s'engager entre les plaques de support, le dispositif anti-basculement (1) étant susceptible d'être appliqué sur la palette de transport déjà garnie du produit à transporter de telle sorte que le dispositif anti-basculement (1) soit fixé sous l'influence de la force de pesanteur du produit à transporté placé sur la palette de transport, **caractérisé en ce que** sur l'extrémité d'appui est monté un pied d'appui (39) qui, en position de montage du dispositif anti-basculement (1) sur la palette de transport, s'étend en s'éloignant d'une face arrière de l'appui au sol (15) qui est opposée à la palette de transport, pour créer un contact au sol, le pied d'appui (39) étant conçu sous la forme d'une plaque à paroi mince et s'étendant essentiellement à l'horizontale à partir de l'extrémité d'appui (21).

2. Dispositif anti-basculement (1) selon la revendication 1, **caractérisé en ce que** la partie à pointes est dimensionnée de telle sorte, que le produit à transporter placé sur la palette de transport bloque la partie à dents avec la palette de transport de sorte que le dispositif anti-basculement (1) soit fixé de manière amovible sur la palette de transport et/ou, lors du déchargement du produit à transporter de la palette de transport soit susceptible d'être retiré de la palette de transport notamment sans détacher d'autres systèmes de fixation.

3. Dispositif anti-basculement (1) selon la revendication 1 ou 2, **caractérisé en ce que** lorsque le dispositif anti-basculement (1) est appliqué, une fois que l'extrémité d'appui touche le sol ou est placée à un faible écart par rapport au sol, lors d'un basculement de la colonne de soutien (3), l'extrémité d'appui qui entre en contact avec le sol forme un axe de pivotement de levier, pour faire se soulever la partie à dents (25) essentiellement par un pivotement vertical, lors d'un mouvement de bascule de la colonne de soutien (3).

4. Dispositif anti-basculement (1) selon la revendication 1, 2 ou 3, **caractérisé en ce que** la partie à dents (25) s'étend essentiellement en direction horizontale à partir de la colonne de soutien (3) et de l'appui au sol (15) en formant un angle entre 85° et 95°.

5. Dispositif anti-basculement (1) selon l'une des revendications précédentes, **caractérisé en ce que** la partie à dents (25) comprend une structure fourchue dotée d'au moins deux dents (27), les au moins deux dents (27) s'étendant à la parallèle l'une de l'autre en s'éloignant de la colonne de soutien (3) et de l'appui au sol (15), un entredent entre deux dents (27) voisines s'élevant à un minimum de 145 mm et à un maximum de 205 mm t.

6. Dispositif anti-basculement (1) selon l'une des revendications précédentes, **caractérisé en ce que** la colonne de soutien (3) est formée de deux entretoises verticaux (5) placés à la parallèle l'un de l'autre, sur une partie supérieure des entretoises verticaux (5) étant fixée une entretoises de traverse de renfort (11) supérieure, accouplant les deux entretoises verticaux (5), et **en ce que** l'appui au sol (15) est formé de deux entretoises verticaux courts, placés à la parallèle l'un de l'autre, l'appui au sol (15) étant formé d'un prolongement continu des entretoises verticaux (5) de la colonne de soutien (3) vers le bas, au-delà de la position horizontale de la partie à dents (25), sur l'extrémité inférieure des entretoises verticaux (5) étant formée une entretoises de traverse de renfort (19) destinée à créer l'extrémité d'appui (21).

7. Dispositif anti-basculement (1) selon la revendication 6, **caractérisé en ce que** la colonne de soutien (3) et l'appui au sol (15) sont structurés de sorte à former ainsi un cadre fermé.

8. Dispositif anti-basculement (1) selon l'une des revendications précédentes, **caractérisé en ce qu'**une hauteur verticale prédéfinie entre la partie à dents (25) et l'extrémité d'appui se situe entre 100 mm et 140 mm et/ou **en ce que** la partie à dents (25) est conçue d'un seul tenant avec la colonne de soutien (3) et l'appui au sol (15).

9. Dispositif anti-basculement (1) selon l'une des revendications 6 à 8, **caractérisé en ce que** les entretoises verticaux (5) et/ou les entretoises de traverse du dispositif anti-basculement (1) de type bâti comportent une section transversale en barre creuse, rectangulaire en continu, les entretoises verticaux (5) étant reliés avec les entretoises de traverse en formant un angle entre 85° et 95°.

10. Dispositif anti-basculement (1) selon l'une des revendications précédentes, **caractérisé en ce que** des dents (27) de la partie à dents (25) comportent le long de la partie à dents (25) une section transversale essentiellement invariable, sur leurs extrémités libres, les dents (27) étant en forme de rampes ou cunéiformes, l'angle entre la surface (31) en forme de rampe et la direction d'extension des dents (25) étant entre 20° et 40°.

11. Dispositif anti-basculement (1) selon l'une des revendications précédentes, **caractérisé en ce que** la colonne de soutien (3) présente une hauteur totale d'au moins 30 cm et une largeur la gamme comprise entre165 mm à 225 mm, dans la direction d'extension, la partie à dents présentant une longueur d'au moins 150 mm.

12. Dispositif anti-basculement (1) selon l'une des revendications précédentes, **caractérisé en ce que** sur une partie supérieure de la colonne de soutien (3) est envisagé au moins un perçage de passage (35) pour la fixation d'une poignée (37), la poignée (37) étant susceptible d'être fixée de manière démontable à l'aide de moyens de fixation sur une face arrière du dispositif anti-basculement (1), qui est opposée à la palette de transport.
